# EUROPÄISCHE PATENTANMELDUNG

(11) **EP 4 644 626 A1**
(43) Veröffentlichungstag der Anmeldung: **05.11.2025**
(21) Anmeldenummer: 24173439.1
(22) Anmeldetag: 30.04.2024
(51) Int. Cl.: E03D 1/00, E03D 1/012

(54) **LECKAGESCHUTZ FÜR EINEN WC-SPÜLKASTEN**

(71) Anmelder: Geberit International AG, 8645 Jona (CH)
(72) Erfinder: Ziegler, Stefan, 8855 Wangen (CH)
(74) Vertreter: Szynka Smorodin Patentanwälte Partnerschaft mbB

(57) **Zusammenfassung**

Die Erfindung betrifft einen Leckageschutz (10) für ein Unterputz-Wasserabgabegerät (60) mit einem mindestens eine rückseitige Öffnung (15b) bildenden und das Unterputz-Wasserabgabegerät (60) im montierten Zustand des Leckageschutzes (10) unten, seitlich und vorne umgebenden Aufnahmeelement (15) zur Aufnahme des Unterputz-Wasserabgabegeräts (60) und einem die rückseitige Öffnung (15b) des Aufnahmeelements (15) verschließenden Verschlusselement (20), wobei im in der Raumwand (5) montierten Zustand des Leckageschutzes (10) das Verschlusselement (20) das Unterputz-Wasserabgabegerät (60) hinten vollständig abdeckt und das Verschlusselement (20) flach ausgebildet ist.

## Beschreibung

Die vorliegende Erfindung bezieht sich auf einen Leckageschutz für ein Unterputz-Wasserabgabegerät, dessen Verwendung sowie ein Set aus einem Leckageschutz mit einem daran angeordnetem Montagegestell und/oder einem darin aufgenommenen Unterputzspülkasten.

WCs haben definitionsgemäß eine Wasserspülung und die häufigste Lösung beinhaltet einen Spülkasten zur Bevorratung eines ausreichenden Spülwasservolumens. Eine solche Füllung wird auf einen Bedienbefehl hin durch ein Spülrohr in die WC-Schüssel entlassen, woraufhin der Spülkasten aus einer Versorgungsleitung neu befüllt wird. Moderne Spülkästen bestehen in der Regel im Wesentlichen aus einem spritzgegossenen oder blasgeformten Kunststofftank. Unabhängig von der Materialwahl besteht bei Spülkästen immer ein gewisses kleines Restrisiko einer Leckage. Bspw. könnte eine kleine Beschädigung des Spülkastens beim Transport, auf der Baustelle oder während des Montagevorgangs auftreten und unentdeckt bleiben, was bei nach Einbau in eine Raumwand nicht mehr sichtbaren Unterputzspülkästen eine verborgene Wasserleckage zur Folge hätte.

Ähnliche Probleme stellen sich auch bei anderen Unterputz-Wasserabgabegeräten, z. B. Unterputzspülventilen, also Ventilen für eine spülkastenlose WC-Spülung, Unterputzarmaturen und Unterputzmischventilen.

Die beschriebenen unentdeckten Leckagen sind vor allem für Holzhäuser oder Holzelemente in Häusern hochproblematisch und können zu erheblichen Schäden führen. Daher sind zusätzliche Schutzmaßnahmen je nach betroffenem Land erwünscht oder sogar vorgeschrieben.

In diesem Zusammenhang gibt es unterschiedliche Lösungen in Form von mehr oder weniger vom Spülkasten entfernten Hartkunststoffschalen oder -umhüllungen, die das Wasser aus einem Leck z. B. auf den Badezimmerfußboden und damit in einen sichtbaren Bereich leiten sollen. Beispielhaft wird verwiesen auf die EP 2 821 557 A. Ferner ist schon vorgeschlagen worden, den Spülkasten von außen mit einer Art Foliensack zu umhüllen, wozu auf die EP 2 397 613 A verwiesen wird.

Der vorliegenden Erfindung liegt die Aufgabe zugrunde, eine praktische Möglichkeit für einen Leckageschutz eines Unterputz-Wasserabgabegeräts anzugeben.

Diese Aufgabe wird gelöst durch einen Leckageschutz für ein Unterputz-Wasserabgabegerät, insbesondere einen Unterputzspülkasten zur Montage in einer Raumwand, ein Unterputzspülventil, eine Unterputzarmatur oder ein Unterputzmischventil, mit einem mindestens eine rückseitige Öffnung bildenden und das Unterputz-Wasserabgabegerät im montierten Zustand des Leckageschutzes unten, seitlich und vorne umgebenden Aufnahmeelement zur Aufnahme des Unterputz-Wasserabgabegeräts und einem die rückseitige Öffnung des Aufnahmeelements verschließenden Verschlusselement, wobei im in der Raumwand montierten Zustand des Leckageschutzes das Verschlusselement das Unterputz-Wasserabgabegerät hinten vollständig abdeckt, und wobei das Verschlusselement flach ausgebildet ist, sowie dessen vorteilhafte Verwendung.

Bevorzugte Ausgestaltungen sind Gegenstand der abhängigen Ansprüche und generell im Hinblick auf alle Erfindungskategorien zu verstehen.

Im Folgenden wird der Einfachheit halber und stellvertretend nur noch von einem Spülkasten gesprochen, wobei sich die Erfindung jedoch ganz allgemein auf Unterputz-Wasserabgabegeräte, und insb. die konkret genannten Unterputzspülkästen, Unterputzspülventile, Unterputzarmaturen und Unterputzmischventile bezieht.

Die Erfindung geht von einem Leckageschutz für den Spülkasten in Form einer mindestens zweiteiligen, wasserdichten Umhüllung aus, die das den Spülkasten unten, seitlich und vorne umgebende Aufnahmeelement mit einer rückseitigen Öffnung und ein diese Öffnung verschließendes Verschlusselement aufweist. Die Orientierungsangaben beziehen sich dabei auf den montierten Zustand, wobei "vorn" die in den Raum hineinzeigende und "hinten" die aus dem Raum in die Wand des Raumes weisende Richtung und schließlich "seitlich" die horizontalen Querrichtungen dazu meint.

Das Verschlusselement ist "flach" ausgebildet, es weist seine größte räumliche Ausdehnung also in einer senkrecht zu seiner flächigen Ausdehnung genommenen Richtung auf. Dennoch kann das Verschlusselement Erhebungen aufweisen, welche beispielsweise entlang seines Umfangs und/oder in einem davon entfernten Bereich seiner Oberfläche eingebracht sind. Hierbei ist das Verschlusselement dergestalt "flach", dass eine orthogonal zur Ausdehnungsebene genommene Bauteiltiefe, d.h. eine Abmessung des Verschlusselements in der dritten Raumrichtung, höchstens 10 cm, in Reihenfolge der Nennung besonders bevorzugt höchstens 8 cm, 6 cm, 4 cm, 2 cm, 1 cm oder gar 5 mm beträgt (siehe nachfolgend im Detail).

Der Leckageschutz dient als Sammelbehältnis für etwaiges Leckagewasser und ist dementsprechend dicht ausgeführt, wobei er nicht zwingend (allerdings vorzugsweise doch) die volle Höhe des Spülkastens erreichen muss und dabei dicht ist, und nicht zwingend (aber vorzugsweise doch) der Spülkasten vom Aufnahmeelement auch oben umschlossen wird.

Dabei sind natürlich Ableitungen für das Leckagewasser aus der Schutzwand innerhalb der Raumwand keine Einschränkung der Bedeutung der Dichtigkeit sondern im Gegenteil bevorzugt. Es kann nämlich, statt zum Beispiel einen elektronischen Sensor zur Erfassung eines Wasserstandes in der Schutzwand einzusetzen, auch einfach gewünscht sein, etwaiges Leckagewasser durch eine innerhalb der Raumwand verlaufende Leitung in den Raum oder in die WC-Schüssel zu leiten und damit Aufmerksamkeit zu erregen und für eine Reparatur zu sorgen.

Der Leckageschutz ist aber erfindungsgemäß an seiner hinteren, d.h. seiner rückseitigen, Öffnung so von dem flachen Verschlusselement verschlossen, dass dieses die Rückseite des Spülkastens vollständig dicht abgedeckt. Vereinfacht gesagt dichtet das Verschlusselement (im montierten Zustand des Leckageschutzes) in einer Projektion senkrecht zur Raumwand den Spülkasten vollständig und dicht ab; aus dem Spülkasten austretendes Wasser wird zuverlässig aufgefangen.

Der Vorteil der Erfindung besteht darin, dass der Leckageschutz mindestens zwei zueinander komplementäre Bauteile aufweist, von denen eines, nämlich das Aufnahmeelement, alle wesentlichen Merkmale für die Aufnahme des Spülkastens in der Raumwand verwirklicht, und von denen ein zweites, nämlich das Verschlusselement, insgesamt flach und hierdurch gut und kostengünstig herstellbar ist.

Anders als z. B. im Stand der Technik EP 4 273 333A1, wo gemäß Figur 2 und der Beschreibung dazu zwei Schalenteile den Spülkasten jeweils zur Hälfte umhüllen, weist der vorliegende Leckageschutz ein dreidimensionales Aufnahmeelement und ein leicht herstellbares flaches Verschlusselement auf. Dies hat den weiteren Vorteil, dass der Spülkasten bei der werksseitigen Montage in das Aufnahmeelement eingelegt und anschließend die rückseitige Öffnung durch das einfach aufzubringende flache Verschlusselement wasserdicht, vorzugsweise vollständig, verschlossen werden kann. Hierdurch wird die Komplexität bei der Bauteilherstellung reduziert und insgesamt der Herstellungsprozess des Leckageschutzes vereinfacht.

Bevorzugt ist das Verschlusselement zudem zumindest in dem den Spülkasten abdeckenden Bereich eben. Dabei wird das Verschlusselement als bereichsweise bzw. vollständig "eben" betrachtet, wenn es in dem Bereich bzw. über die gesamte Oberfläche frei von Erhebungen in der dritten Raumrichtung des Materials ist, welche über 15%, besonders bevorzugt über 10%, weiters bevorzugt über 5% einer über den Bereich bzw. die gesamte Oberfläche des Verschlusselements gemittelte Bauteiltiefe hinausgehen. Die insgesamt flache und stellenweise ebene Ausgestaltung des Verschlusselements trägt zu einer verbesserten Herstellbarkeit z.B. hinsichtlich zu erreichender Stückzahlen pro Zeiteinheit (produktive Hübe), Materialeinsatz und Werkzeugkosten, einem geringeren Platzbedarf bei Lagerung und Transport sowie zu einer verbesserten Stapel- und Montierbarkeit bei.

Bevorzugt ist das Verschlusselement hierbei formstabil ausgeführt. Dies ermöglicht eine vereinfachte Montage des Verschlusselements und erlaubt es zudem, den Spülkasten im verbauten Zustand vor Beschädigung zu schützen. Als "formstabil" wird ein Verschlusselement bezeichnet, welches eine gewisse Eigensteifigkeit aufweist, d. h. seine Form unter den verschiedenen bei Fertigung, Montage und Verbau auftretenden Belastungen im Wesentlichen beibehält, ohne sich (außerhalb der Grenzen einer gewissen Eigenelastizität des verwendeten Materials) zu verformen. Formstabile Verschlusselemente, bspw. aus Kunststoff, sind in mancher Hinsicht stabiler als flexible und damit weniger verletzungsgefährdet, bspw. wenn ein schon vormontiertes Montagegestell mit einem Spülkasten und einem Leckageschutz auf der Baustelle versehentlich anstößt oder gar umfällt. Bevorzugt weist das formstabile Verschlusselement eine mittlere, d.h. über seine räumliche Erstreckung gemittelte, Materialstärke von höchstens 3 cm, 2 cm oder 1 cm (mit möglichen Untergrenzen bei z.B. 1 mm, 2 mm bzw. 5 mm) auf.

Ferner weist bei dem Leckageschutz das Verschlusselement eine Verstärkungssicke auf, welche sich aus einer durch die größte räumliche Ausdehnung des Verschlusselements definierten Ebene erhebt und im montierten Zustand in die rückseitige Öffnung des Aufnahmeelements hineinragt. Diese Verstärkungssicke verläuft bevorzugt entlang eines Außenumfangs des Verschlusselements und ist von diesem nach innen beabstandet. Hierbei bildet die Verstärkungssicke zum einen eine Versteifung des Verschlusselements, was bspw. bei der Montage vorteilhaft ist, und kann zum anderen auch eine Positionierungshilfe sein, was den Zusammenbau des Leckageschutzes erleichtert. Zudem kann durch die zwischen einem Fuß bzw. Grund der Verstärkungssicke und dem Außenumfang des Verschlusselements gebildete Fläche ein vorzugsweise umlaufender Dichtflansch gebildet sein, mittels welchem das Verschlusselement wasserdicht mit dem Aufnahmeelement gefügt werden kann. Üblicherweise sind sowohl das Aufnahmeelement als auch das Verschlusselement aus Kunststoff hergestellt, sodass eine wasserdichte Verbindung beispielswiese über geeignete Klebstoffe oder ein Verschweißen der beiden Elemente erreicht wird.

Vorzugsweise weist das Verschlusselement einen Stützabschnitt zum Abstützen eines an dem Spülkasten angebrachten und von diesem zu einem WC führenden Spülrohres auf. Genauer gesagt sichert im verbauten Zustand des Leckageschutzes der Stützabschnitt das Spülrohr in horizontaler Richtung gegen ein Verschieben, bspw. bei Montage der WC-Schüssel. Hierdurch wird verhindert, dass das Spülrohr bei der Montage des WCs in den Leckageschutz hineingeschoben wird und zwischen diesen eine ungewollte Undichtigkeit entsteht.

Alternativ hierzu (und zur Verstärkungssicke) kann das Verschlusselement auch vollständig eben ausgebildet sein. Gegenüber einer nur teilweise ebenen Ausgestaltung hat dies den Vorteil, dass das Montageelement noch kostengünstiger und einfacher hergestellt werden kann und eventuell auch Platten- oder Rollenware eines Kunststoff-Ausgangsmaterials durch Schneiden zu Verschlusselementen verarbeitet werden kann.

Bevorzugt ist, insbesondere im Falle eines vollständig ebenen Verschlusselements, dieses flexibel, insbesondere eine Folie. "Flexibel" im Sinn diese Anmeldung und in Bezug auf die Folie bedeutet, dass sich das Material ohne Beschädigung (z. B. durch Brechen) in seiner Form verändern, also z. B. aufrollen, umlegen oder umklappen lässt. Es geht nämlich darum, z. B. die Folie bei der Montage auf dem Aufnahmeelement an dessen Kanten anzulegen und derart mit diesem zu fügen, dass eine wasserdichte Verbindung zwischen Aufnahme- und Verschlusselement entsteht. Selbstverständlich können Teilbereiche eine gewisse Formstabilität aufweisen, wenngleich das nicht bevorzugt ist.

Bevorzugt weist das flexible Verschlusselement eine mittlere Materialstärke von höchstens 5 mm, 4 mm, 3 mm, 2 mm oder 1 mm (mit möglichen Untergrenzen bei z.B. 0,05 mm, 0,10 mm, 0,15 mm bzw. 0,20 mm) auf.

Generell und besonders im Falle einer Folie weist das flexible Verschlusselement nur eine begrenzte Festigkeit auf, sodass es bei der Montage des WC-Körpers zu einer Beschädigung durch das Spülrohr kommen kann. Es kann deshalb mindestens ein Sicherungsmittel im Aufnahmeelement vorgesehen sein, welches eine axiale Verschiebung des Spülrohrs (ganz ähnlich dem zuvor beschriebenen Stützabschnitt) verhindert. Selbstverständlich kann das Sicherungsmittel auch zusätzlich zum Stützabschnitt verwendet werden, was jedoch nicht bevorzugt ist.

Vorzugsweise liegen die für das Verschließen der rückseitigen Öffnung des Aufnahmeelements durch das Verschlusselement an beiden vorgesehenen Kontaktflächen in einer gemeinsamen Ebene, wobei dies auch Fälle geringer Winkelabweichungen der Oberflächen zueinander von bevorzugt höchstens 10°, besonders bevorzugt höchstens 5° beinhaltet. Die Anordnung der Kontaktfläche in einer Ebene reduziert den Aufwand beim Fügen der beiden Elemente, da nur zwei bevorzugt plane Flächen miteinander gefügt werden und bspw. das Risiko von Undichtigkeiten an Radienübergängen oder Stufenprofilen reduziert wird. Weiter vorzugsweise ist die Ebene im montierten Zustand des Leckageschutzes vertikal; dies bietet bspw. Vorteile hinsichtlich des benötigten Bauraums und der Montage.

Der Leckageschutz kann ferner eine flexible obere Dichtung zur Abdichtung einer vorderseitigen Öffnung, insbesondere Revisionsöffnung des Aufnahmeelements gegenüber der davor angeordneten Raumwand-Vorderseite aufweisen. Diese Dichtung wird nach der Montage des Leckageschutzes und gegebenenfalls nach Ausbilden der Raumwand-Vorderseite (bspw. mittels einer Gipskarton- oder Holzplatte) gegen deren (dem Raum zugewandte) Außenseite umgeschlagen und z. B. mit Fliesen, Steinplatten oder ähnlichem überklebt. Vorzugsweise ist dabei die Raumwand unter dieser aufgeklebten Wandverkleidung wasserfest beschichtet, insbesondere in der Umgebung des Spülkastens in den gefährdeten Bereichen.

Ferner kann die vorderseitige Öffnung des Aufnahmeelements mit einem Bauschutzdeckel verschlossen sein, welcher nach dem Ausbilden der Raumwand-Vorderseite entfernt wird. Bspw. kann durch den Bauschutzdeckel eine Verschmutzung der im Leckageschutz liegenden Komponenten beim Ausbilden der Raumwand-Vorderseite vermieden und zudem eine eventuell vorhandene obere Dichtung vor Beschädigung geschützt werden.

Bevorzugt wird der Unterputzspülkasten von seitlich an ihm angeordneten Haltemitteln an zumindest zwei Seitenwänden des Aufnahmeelements, welche den Spülkasten umgeben, gehalten. Die Haltemittel verhindern hierbei ein Herausfallen des Unterputz-Spülkastens während der Montage und verhindern, bspw. wenn das Verschlusselement als Folie ausgebildet ist, eine Beschädigung durch den Spülkasten. Die Haltemittel sind separat von dem Aufnahmeelement gebildet und rasten durch einen Formschluss mit dem Unterputzspülkasten und den Seitenwänden des Aufnahmeelements ein. Die Haltemittel können auch integral mit dem Aufnahmeelement oder dem Unterputzspülkasten gebildet und bspw. auch bei einem formstabil ausgeführten Verschlusselement vorgesehen sein, wobei dies nicht bevorzugt ist.

Ferner richtet sich die Erfindung auf eine Verwendung des Leckageschutzes zur Montage mit dem Unterputzspülkasten, bei welcher vorzugsweise im Bereich eines an dem Spülkasten angeschlossenen WCs und einer Raumwandvorderseite ein Auslass für ein aus dem Spülkasten austretendes etwaiges Leckagewasser vorgesehen ist, welcher die Raumwand-Vorderseite durchdringt und das Leckagewasser dort ausleitet. Durch diesen Auslass kann Leckagewasser dann vom unteren Ende des Leckageschutzes aus weiterlaufen und z. B. auf den Boden des Raumes vor der Raumwand gelangen. Dort wird das Wasser als Pfütze entdeckt und gibt Anlass, den Spülkasten auszutauschen.

Der erfindungsgemäße Leckageschutz kann vorzugsweise im Set mit einem daran angeordneten Montagegestell und/oder einem darin aufgenommenen Unterputzspülkasten vorgesehen sein. Das Montagegestell ermöglicht die sichere und stabile Montage des Leckageschutzes in der Raumwand; der passende Unterputzspülkasten verfügt hingegen über die für die Spülung notwendigen Komponenten.

Die Erfindung wird nun zur Veranschaulichung beispielhaft beschrieben.
- Figur 1: zeigt in perspektivischer Darstellung eine Vorderseite eines Leckageschutzes für einen Unterputzspülkasten mit Spülrohr;
- Figur 2: zeigt eine Rückseite des Leckageschutzes aus Figur 2;
- Figur 3a: zeigt das Verschlusselement in formstabiler Ausgestaltung;
- Figur 3b: zeigt das Verschlusselement in einer Ausgestaltung als flexible Folie;
- Figur 4: zeigt eine Seitenansicht des Leckageschutzes im in der Wand verbauten Zustand; und
- Figur 5: zeigt den Leckageschutz aus Figur 1 in einem Montagegestell montiert.

Figur 1 zeigt einen im Wesentlichen kastenartigen Leckageschutz 10 für ein Unterputz-Wasserabgabegerät 60, nämlich einen Unterputzspülkasten 60a, welcher aus einem Aufnahmeelement 15 und einem Verschlusselement 20 (siehe Figur 2) besteht. Das Aufnahmeelement 15 ist aus einem formstabilen festen Kunststoff gebildet und verfügt über eine vorderseitige bzw. Revisionsöffnung 15a und eine rückseitige bzw. Aufnahmeöffnung 15b, wobei letztere für die Aufnahme des Unterputzspülkastens 60a vorgesehen ist. Figur 1 zeigt andeutungsweise, dass der kastenartige Leckageschutz 10 an seinem unteren Ende eine Spülrohröffnung 19 für die Durchführung eines Spülrohres 65 vom Unterputzspülkasten 60a zu einem an der Raumwand-Vorderseite 5a angeordneten WC-Körper (nicht dargestellt) aufweist.

Figur 2 zeigt die Rückseite des Leckageschutzes 10 aus Figur 1 mit einem darin angeordneten Unterputzspülkasten 60a und zwar in einem Zustand, in dem die rückseitige Öffnung 15b noch nicht mit dem Verschlusselement 20 verschlossen wurde. In Figur 2 sind sowohl der Unterputzspülkasten 60a als auch das daran angeordnete Spülrohr 65 sowie eine Schutzumhüllung 17 für eine zusätzliche Kaltwasserzuleitung im Falle eines Dusch-WCs zu erkennen. Tritt (im fertig montierten Zustand mit geschlossener Aufnahmeöffnung 15b) Leckagewasser aus dem Unterputzspülkasten 60a oder bspw. einer Zuleitung desselben aus, wird dieses vom Leckageschutz 10 aufgefangen und über einen Auslass, der in Form eines Spalts zwischen der Spülrohröffnung 19 und dem Spülrohr 65 vorgesehen ist, zur Wandvorderseite 5a geleitet. Alternativ kann der Auslass auch als separater Flüssigkeitsdurchlass (bspw. als Bohrung) im Bereich um die Spülrohröffnung 19 oder gar als separater, sich zur Wandvorderseite 5a erstreckender, Ablaufkanal vorgesehen sein, solange hierdurch das Leckagewasser zur Wandvorderseite 5a geleitet werden kann. Demgegenüber wird, wenn die Kaltwasserzuleitung im Falle eines Dusch-WCs undicht ist, das austretende Leckagewasser direkt durch die Schutzumhüllung 17 aufgefangen und durch diese zur Wandvorderseite 5a geleitet.

Aus Figur 2 ist zu erkennen, dass der Unterputzspülkasten 60a im montierten Zustand des Leckageschutzes 10 unten, seitlich und vorne von dem Aufnahmeelement 15 umgeben und durch zusätzliche Haltemittel 16 in diesem fixiert ist. Im gezeigten Beispiel sind die Haltemittel 16 separat ausgebildete Elemente, mittels welcher ein Formschluss zwischen den Seitenwänden des Unterputzspülkastens 60a und den diesen umgebenden Teilbereichen des Aufnahmeelements 15 hergestellt wird. Zudem ist in Figur 2 zu erkennen, dass der Spülkasten in seinem unteren Bereich von einer Dämmung 61, die bspw. eine Kondensatbildung an seinen von der Dämmung 61 umschlossenen Außenwänden bei Befüllen mit kaltem Wasser verhindert, umgeben ist. In Figur 2 ist zudem gezeigt, dass das Spülrohr 65 durch ein im Aufnahmeelement 15 angeordnetes Sicherungsmittel 21 gegen Herausrutschen gesichert ist.

Figur 3a und 3b zeigen alternative Ausführungsformen des Verschlusselements 20. In Figur 3a ist das Verschlusselement 20 formstabil aus einem Kunststoff mit einer Materialstärke von 3 mm ausgeführt und weist eine von dessen Außenumfang beabstandete und entlang dieses Außenumfangs verlaufende Verstärkungssicke 20a auf. Ferner weist das Verschlusselement 20 in seinem unteren Bereich, d. h. im Bereich des im montierten Zustand davor verlaufenden Spülrohres 65, einen Stützabschnitt 20b auf, welcher sich aus dem Verschlusselement 20 erhebt und das Spülrohr 65 gegen Verschieben sichert. Im gezeigten Beispiel erhebt sich der Stützabschnitt 20b um 3,2 cm aus dem Verschlusselement 20; unter Beachtung der Bauteildicke von 3 mm (siehe zuvor) hat dieses also eine Bauteiltiefe von 3,5 cm.

In Figur 3b ist eine Ausführungsform des Verschlusselements 20 gezeigt, welches vollständig eben und als flexible Folie mit einer Materialstärke von 0,5 mm ausgebildet ist. Das Verschlusselement 20 gemäß der zweiten Ausführungsform weist demnach keine Verstärkungssicke 20a und keinen Stützabschnitt 20b auf; die Bauteiltiefe entspricht hier also der Materialstärke von 0,5 mm.

Figur 4 zeigt den Leckageschutz 10 im in der Raumwand 5 verbauten Zustand, wobei dieser mit sowohl einer oberen Dichtung 25 als auch einer unteren Dichtung 30 versehen und hierüber mit einer Raumwand-Vorderseite 5a wasserdicht verbunden ist. Im gezeigten Beispiel bildet der Leckageschutz 10 eine vollständige Einhausung des Unterputzspülkastens 60a sowie des daran angeordneten Spülrohres 65, sodass gegebenenfalls auftretendes Leckagewasser (wie zuvor beschrieben) aufgefangen und zur Raumwand-Vorderseite 5a geleitet wird. In Figur 4 ist zudem schematisch der Bauschutzdeckel 35 zu erkennen, welcher nach der Montage des Leckageschutzes 10 in der Raumwand 5 entfernt wird.

Figur 5 zeigt eine Rückansicht des Leckageschutzes 10 aus Figur 1 mit einem darin eingebauten Unterputzspülkasten 60a und einem Montagegestell 70 zur Montage des Unterputzspülkasten 60a in und eines WCs in oder vor einer Wand 5, d.h. ein Set aus einem Leckageschutz 10, einem daran angeordnetem Montagestell 70 und einem darin aufgenommenen Unterputzspülkasten 60a.

Dabei ist der Leckageschutz 10 derart zwischen dem Spülkasten 60a und dem Montagegestell 70 vorgesehen, dass etwaiges Leckagewasser von diesem aufgefangen und zur Raumwand-Vorderseite 5a geleitet wird. Nämlich führt, wenn, im in der Wand montierten Zustand des Leckageschutzes 10, am Spülkasten 60a oder seinem Spülrohr 65 eine Undichtigkeit auftreten sollte, der kastenartige Leckageschutz 10 das entsprechende Leckagewasser zum Spalt zwischen Spülrohröffnung 19 und Spülrohr 65 und ermöglicht ein Ablaufen zur Raumwand-Vorderseite 5a. Das Wasser wird damit neben dem WC auf dem Fußboden als Pfütze sichtbar.

### Bezugszeichenliste

- 5: Raumwand
- 5a: Raumwand-Vorderseite
- 10: Leckageschutz
- 15: Aufnahmeelement
- 15a: vorderseitige Öffnung (Revisionsöffnung)
- 15b: rückseitige Öffnung (Aufnahmeöffnung)
- 16: Haltemittel
- 17: Schutzumhüllung
- 19: Spülrohröffnung
- 20: Verschlusselement
- 20a: Verstärkungssicke
- 20b: Stützabschnitt
- 21: Sicherungsmittel
- 25: obere Dichtung
- 30: untere Dichtung
- 35: Bauschutzdeckel
- 60: Unterputz-Wasserabgabegerät
- 60a: Unterputzspülkasten
- 61: Dämmung
- 65: Spülrohr
- 70: Montagegestell

## Patentansprüche

1. Leckageschutz (10) für ein Unterputz-Wasserabgabegerät (60), insbesondere einen Unterputzspülkasten (60a) zur Montage in einer Raumwand (5), ein Unterputzspülventil, eine Unterputzarmatur oder ein Unterputzmischventil,
mit einem mindestens eine rückseitige Öffnung (15b) bildenden und das Unterputz-Wasserabgabegerät (60) im montierten Zustand des Leckageschutzes (10) unten, seitlich und vorne umgebenden Aufnahmeelement (15) zur Aufnahme des Unterputz-Wasserabgabegeräts (60)
und einem die rückseitige Öffnung (15b) des Aufnahmeelements (15) verschließenden Verschlusselement (20), wobei im in der Raumwand (5) montierten Zustand des Leckageschutzes (10) das Verschlusselement (20) das Unterputz-Wasserabgabegerät (60) hinten vollständig abdeckt,
**dadurch gekennzeichnet, dass** das Verschlusselement (20) flach ausgebildet ist.

2. Leckageschutz (10) nach Anspruch 1, bei dem das Verschlusselement (20) in einem das Unterputz-Wasserabgabegerät (60) abdeckenden Bereich eben ist.

3. Leckageschutz (10) nach Anspruch 1 oder 2, bei dem das Verschlusselement (20) formstabil ausgeführt ist.

4. Leckageschutz (10) nach einem der Ansprüche 1 bis 3, bei dem das Verschlusselement (20) eine Verstärkungssicke (20a) aufweist, welche sich aus einer durch eine größte räumliche Ausdehnung des Verschlusselements (20) definierten Ebene erhebt und im montierten Zustand in die rückseitige Öffnung (15b) des Aufnahmeelements (15) hineinragt, wobei die Verstärkungssicke (20a) bevorzugt entlang eines Außenumfangs des Verschlusselements (20) verläuft und von diesem beabstandet ist.

5. Leckageschutz (10) nach einem der vorstehenden Ansprüche für einen Unterputzspülkasten (60a) oder ein Unterputzspülventil, bei dem ein an dem Spülkasten (60a) oder dem Spülventil angebrachtes und von diesem zu einem WC führendes Spülrohr (65) durch einen sich aus einer Ebene des Verschlusselements (20) erhebenden Stützabschnitt (20b) abgestützt und gegen Verschieben gesichert ist

6. Leckageschutz (10) nach Anspruch 2 oder 3, bei dem das Verschlusselement (20) vollständig eben ausgebildet ist.

7. Leckageschutz (10) nach Anspruch 2, 3 oder 6, bei dem das Verschlusselement (20) flexibel, vorzugsweise eine Folie, ist.

8. Leckageschutz (10) nach einem der vorstehenden Ansprüche für einen Unterputzspülkasten (60a) oder ein Unterputzspülventil mit einem Sicherungsmittel (21), mittels welchem ein an dem Spülkasten (60a) oder dem Spülventil angebrachtes und von diesem zu einem WC führendes Spülrohr (65) abgestützt und gegen Verschieben gesichert werden kann.

9. Leckageschutz (10) nach einem der vorstehenden Ansprüche, bei dem für das Verschließen der rückseitigen Öffnung (15b) des Aufnahmeelements (15) durch das Verschlusselement (20) an beiden vorgesehene Kontaktflächen in einer gemeinsamen Ebene liegen, welche im montierten Zustand bevorzugt vertikal ist.

10. Leckageschutz (10) nach einem der vorstehenden Ansprüche, bei dem das Aufnahmeelement eine der rückseitigen Öffnung (15b) gegenüberliegende vorderseitige Öffnung (15a), insbesondere Revisionsöffnung, bildet, an welcher eine flexible obere Dichtung (25) zur Abdichtung der vorderseitigen Öffnung (15a) gegenüber einer Raumwand-Vorderseite (5a) vorgesehen und dazu ausgelegt ist, bei der Montage umgeschlagen zu werden.

11. Leckageschutz (10) nach einem der vorstehenden Ansprüche, bei dem die vorderseitige Öffnung (15a) des Aufnahmeelements (15) mit einem Bauschutzdeckel (35) verschlossen ist.

12. Leckageschutz (10) nach einem der vorstehenden Ansprüche für einen Unterputzspülkasten (60a), welcher Unterputzspülkasten (60a) durch seitlich an ihm angeordnete Haltemittel (16) an zumindest zwei Seitenwänden des Aufnahmeelements (15), welche den Unterputzspülkasten (60a) umgeben, gehalten wird.

13. Verwendung eines Leckageschutzes (10) nach einem der vorstehenden Ansprüche zur Montage mit dem Unterputz-Wasserabgabegerät (6).

14. Verwendung nach Anspruch 13 eines Leckageschutzes (10) nach einem der Ansprüche 1 bis 12, bei welcher im Bereich eines an dem Unterputz-Wasserabgabegerät (60), nämlich einem Spülkasten (60a) oder einem Spülventil, angeschlossenen WCs an einer Raumwand-Vorderseite (5a) ein Auslass für aus dem Unterputz-Wasserabgabegerät (60) austretendes etwaiges Leckagewasser vorgesehen wird, welcher die Raumwand-Vorderseite (5a) durchdringt und das Leckagewasser dort ausleitet.

15. Set aus einem Leckageschutz nach einem der Ansprüche 1 bis 12 mit einem daran angeordnetem Montagegestell (70) und/oder einem darin aufgenommenen Unterputzspülkasten (60a).

## Geänderte Patentansprüche

### Geänderte Patentansprüche gemäss Regel 137(2) EPÜ.

1. Leckageschutz (10) für ein Unterputz-Wasserabgabegerät (60), insbesondere einen Unterputzspülkasten (60a) zur Montage in einer Raumwand (5), ein Unterputzspülventil, eine Unterputzarmatur oder ein Unterputzmischventil,
mit einem mindestens eine rückseitige Öffnung (15b) bildenden und das Unterputz-Wasserabgabegerät (60) im montierten Zustand des Leckageschutzes (10) unten, seitlich und vorne umgebenden Aufnahmeelement (15) zur Aufnahme des Unterputz-Wasserabgabegeräts (60),
**dadurch gekennzeichnet, dass**
der Leckageschutz (10) ferner ein Verschlusselement (20) aufweist, welches die rückseitige Öffnung (15b) des Aufnahmeelements (15) verschließt, wobei im in der Raumwand (5) montierten Zustand des Leckageschutzes (10) das Verschlusselement (20) das Unterputz-Wasserabgabegerät (60) hinten vollständig abdeckt,
und wobei das Verschlusselement (20) flach ausgebildet ist.

2. Leckageschutz (10) nach Anspruch 1, bei dem das Verschlusselement (20) in einem das Unterputz-Wasserabgabegerät (60) abdeckenden Bereich eben ist.

3. Leckageschutz (10) nach Anspruch 1 oder 2, bei dem das Verschlusselement (20) formstabil ausgeführt ist.

4. Leckageschutz (10) nach einem der Ansprüche 1 bis 3, bei dem das Verschlusselement (20) eine Verstärkungssicke (20a) aufweist, welche sich aus einer durch eine größte räumliche Ausdehnung des Verschlusselements (20) definierten Ebene erhebt und im montierten Zustand in die rückseitige Öffnung (15b) des Aufnahmeelements (15) hineinragt, wobei die Verstärkungssicke (20a) bevorzugt entlang eines Außenumfangs des Verschlusselements (20) verläuft und von diesem beabstandet ist.

5. Leckageschutz (10) nach einem der vorstehenden Ansprüche für einen Unterputzspülkasten (60a) oder ein Unterputzspülventil, welcher eingerichtet ist, um ein an dem Spülkasten (60a) oder dem Spülventil angebrachtes und von diesem zu einem WC führendes Spülrohr (65) durch einen sich aus einer Ebene des Verschlusselements (20) erhebenden Stützabschnitt (20b) abzustützen und gegen Verschieben zu sichern.

6. Leckageschutz (10) nach Anspruch 2 oder 3, bei dem das Verschlusselement (20) vollständig eben ausgebildet ist.

7. Leckageschutz (10) nach Anspruch 2, 3 oder 6, bei dem das Verschlusselement (20) flexibel, vorzugsweise eine Folie, ist.

8. Leckageschutz (10) nach einem der vorstehenden Ansprüche für einen Unterputzspülkasten (60a) oder ein Unterputzspülventil mit einem Sicherungsmittel (21), mittels welchem ein an dem Spülkasten (60a) oder dem Spülventil angebrachtes und von diesem zu einem WC führendes Spülrohr (65) abgestützt und gegen Verschieben gesichert werden kann.

9. Leckageschutz (10) nach einem der vorstehenden Ansprüche, bei dem für das Verschließen der rückseitigen Öffnung (15b) des Aufnahmeelements (15) durch das Verschlusselement (20) an dem Aufnahmeelement (15) und dem Verschlusselement (20) vorgesehene Kontaktflächen in einer gemeinsamen Ebene liegen, welche im montierten Zustand bevorzugt vertikal ist.

10. Leckageschutz (10) nach einem der vorstehenden Ansprüche, bei dem das Aufnahmeelement eine der rückseitigen Öffnung (15b) gegenüberliegende vorderseitige Öffnung (15a), insbesondere Revisionsöffnung, bildet, an welcher eine flexible obere Dichtung (25) zur Abdichtung der vorderseitigen Öffnung (15a) gegenüber einer Raumwand-Vorderseite (5a) vorgesehen und dazu ausgelegt ist, bei der Montage umgeschlagen zu werden.

11. Leckageschutz (10) nach einem der vorstehenden Ansprüche, bei dem eine/die vorderseitige Öffnung (15a) des Aufnahmeelements (15) mit einem Bauschutzdeckel (35) verschlossen ist.

12. Leckageschutz (10) nach einem der vorstehenden Ansprüche für einen Unterputzspülkasten (60a), welcher eingerichtet ist, um den Unterputzspülkasten (60a) durch seitlich an dem Unterputzspülkasten (60a) angeordnete Haltemittel (16) an zumindest zwei Seitenwänden des Aufnahmeelements (15), welche den Unterputzspülkasten (60a) umgeben, zu halten.

13. Verwendung eines Leckageschutzes (10) nach einem der vorstehenden Ansprüche zur Montage mit dem Unterputz-Wasserabgabegerät (6).

14. Verwendung nach Anspruch 13 eines Leckageschutzes (10) nach einem der Ansprüche 1 bis 12, bei welcher im Bereich eines an dem Unterputz-Wasserabgabegerät (60), nämlich einem Spülkasten (60a) oder einem Spülventil, angeschlossenen WCs an einer Raumwand-Vorderseite (5a) ein Auslass für aus dem Unterputz-Wasserabgabegerät (60) austretendes etwaiges Leckagewasser vorgesehen wird, welcher die Raumwand-Vorderseite (5a) durchdringt und das Leckagewasser dort ausleitet.

15. Set aus einem Leckageschutz nach einem der Ansprüche 1 bis 12 mit einem an dem Leckageschutz angeordneten Montagegestell (70) und/oder einem darin aufgenommenen Unterputzspülkasten (60a).
